# EUROPÄISCHE PATENTSCHRIFT

(11) **EP 2 216 471 B1**
(45) Veröffentlichungstag und Bekanntmachung des Hinweises auf die Patenterteilung: **11.06.2014**
(21) Anmeldenummer: 10000660.0
(22) Anmeldetag: 22.01.2010
(51) Int. Cl.: E05D 5/02

(54) **Anordnung mit einem Montageteil für ein Scharnier an einer Platte**
Arrangement with a mounting element for a hinge on a plate
Arrangement avec élément de montage pour une charnière sur un panneau

(30) Priorität: 07.02.2009 DE 102009007890
(43) Veröffentlichungstag der Anmeldung: 11.08.2010
(73) Patentinhaber: NAOMI Rechte GmbH, 49078 Osnabrück (DE)
(72) Erfinder: Kröger, Michael, 56564 Neuwied (DE)
(74) Vertreter: Luderschmidt, Wolfgang

(56) Entgegenhaltungen:
- EP-A1- 1 501 993
- EP-A2- 1 128 013
- DE-U1- 20 116 716

## Beschreibung

Die Erfindung betrifft eine Anordnung mit einem Montageteil und einer Platte, insbesondere Glasplatte mit wenigstens einer Bohrung.

Eine derartige Anordnung ist beispielsweise aus der EP 1 501 993 bekannt, bei der in einer mineralischen Platte, vorzugsweise aus Glas, mindestens zwei Spreizdübel vorgesehen sind, an denen jeweils Scharnierteile befestigt werden. Aufgrund des Gewichts der mineralischen Platten neigen diese Scharnierteile jedoch zum Verdrehen. Um dies abzuwenden, sind Verdrehsicherungen vorgesehen, beispielsweise in Form eine Zapfens, der in ein entsprechendes Sackloch in der Platte und in eine entsprechende Bohrung in dem Scharnierteil eingreift, so dass hierdurch ein Verdrehen verhindert wird. Andererseits können jedoch aber auch längs laufende Anschlagelemente, die sich an der Außenkante der Platte abstützen, entlang des Scharnierteils vorgesehen sein, um ein Verdrehen zu verhindern.

Im letztgenannten Fall kann es zu Schließproblemen bei einer Tür kommen, sofern die Platte hierfür eingesetzt wird. Andererseits muss im erstgenannten Fall eine weitere Bohrung in der Platte angebracht werden, was kostspielig ist.

Aus der EP-1128013 A2 ist ein einstellbarer Beschlag für Türen oder feststehende Seitenteile aus Glasscheiben bekannt, die eine konische Durchgangsbohrung aufweisen. An beiden Seiten dieser Bohrung sind Halteelemente und Gegenstücke angebracht, die mit Schrauben in der Bohrung fixiert sind. Diese gesamte Halteanordnung dient im montierten Zustand zur Fixierung von Bandlappen, ist jedoch in einer durchbohrten Glasscheibe angeordnet, was optisch nachteilig ist und zu Dichtungsproblemen führt.

Der Erfindung liegt daher die Aufgabe zugrunde, eine Anordnung zu schaffen, die keine optischen oder Dichtungsprobleme nach sich zieht und darüber hinaus relativ kostengünstlig hergestellt werden kann, wobei daran befestigte Scharniere verdrehsicher sind.

Diese Aufgaben werden durch die Erfindung gelöst.

Weitere Einzelheiten und Merkmale finden sich in den Ansprüchen.

Erfindungsgemäß wird eine Anordnung mit einem Montageteil und einer Platte, insbesondere Glasplatte zur Verfügung gestellt, an der Scharnierteile direkt drehsicher verbunden werden können.

Das Montageteil weist eine, von der kreisrunden Form abweichende Außenkontur auf, die vorzugsweise rechteckig, quadratisch oder anders polygon ausgebildet sein kann. Unter "rechteckig" ist eine solche Ausbildung zu verstehen, die derjenigen eines Langlochs entspricht, d.h. die Enden des Rechtecks, bei denen die einander gegenüberliegenden Seiten parallel verlaufen, sind halbkreisförmig ausgebildet. Ähnliches gilt für die quadratische Ausführungsform, bei der die Ecken jeweils einen Viertelkreis bilden. Das gleiche gilt für eine polygone Ausbildung, beispielsweise ein Polygonprofil gemäß DIN 32711.

Diese radiale Ausbildung der Ecken ist im Wesentlichen auf die Herstellung derartiger Langlöcher mit Fräsen zurückzuführen, die eine solche Ausbildung bedingen.

Komplementär hierzu sind entsprechende Sacklöcher in der Platte ausgebildet, die passgenau die vorstehend beschriebenen Profilteile aufnehmen. Aufgrund der von der kreisrunden Form abweichenden Ausbildung der Konturen der Montageteile kann nur eine axiale Bewegung innerhalb des Sacklochs erfolgen, während eine Rotationsbewegung aufgrund der nicht-rotationssymmetrischen Struktur des Montageteils nicht möglich ist. Infolgedessen ist das Montageteil in der Platte drehfest gesichert.

Um ein axiales Herausziehen des Montageteils in der Platte zu verhindern, ist das Sackloch mit Hinterschneidungen ausgestattet, ohne dass es zu einem Durchbrechen des Sacklochs in der Platte auf die Rückseite kommt. In dieses hinterschnittene Sackloch greift eine Fixiereinrichtung ein, die das Montageteil gegen axiales Herausziehen sichert.

Dieses Fixierteil besteht aus einem Bolzen, das eine zentrale Öffnung im Montageteil durchsetzt, wobei der Bolzen an einem distalen Ende eine vorteilhafterweise oval ausgebildete Fixierplatte zur Fixierung im Hinterschnittbereich und an seinem proximalen Ende gemäß einer ersten Ausführungsform eine Sicherungseinrichtung aufweist. Diese Sicherungseinrichtung kann aus einer am Bolzen umlaufenden Nut bestehen, in die ein Sicherungsring gegebenenfalls federnd eingreifen kann. Andererseits kann das proximale Ende auch mit einem Schraubengang ausgebildet sein, auf die eine Sicherungsschraube aufgeschraubt werden kann.

Schließlich ist das Ende des Bolzens mit einem Innen-Mehrkant, vorzugsweise zur Aufnahme eines Sechskantschlüssels versehen, um die ovale Sicherungsscheibe in die gewünschte Sicherungsposition zu bringen.

Gemäß einer weiteren Ausführungsform ist der gesamte Bolzen mit einem Gewinde versehen, das in entsprechendes Gewinde in der Zentralbohrung des Montageteils eingeschraubt werden kann, was vorteilhafterweise durch Betätigen des Innen-Mehrkants erfolgen kann.

Hierdurch kann das Montageteil in axialer Richtung entsprechend lagegesichert werden.

Das Montageteil weist auf der proximalen Seite eine unterschiedliche Anzahl von Montagemitteln zur Festlegung von Scharniereinrichtungen auf. Diese Montagehilfsmittel können in einer oder mehreren Bohrungen bestehen, in die Schrauben und dergleichen zur Befestigung von Scharniereinrichtungen vorgesehen sind.

Gemäß einer weiteren Ausführungsform weist das Montageteil ebenfalls am proximalen Ende ein oder mehrere sich nach außen erstreckende Montagebolzen auf, die einen Querschnitt aufweisen, die von kreisrunden Querschnitt abweichen. Diese Form gewährleistet bei dem Einschieben in komplementäre Bohrungen eines Scharnierteils eine verdrehsichere Anordnung des Scharnierteils. Dies gilt insbesondere bei zwei derartig ausgebildeten Schäften, die per se aufgrund ihres Abstands voneinander eine Verdrehsicherung gewährleisten.

Derartige Bolzen können entweder von oben durch entsprechende Bohrungen mit Schrauben oder aber seitlich durch Madenschrauben gesichert sein, die durch das Gehäuse der Schamiereinrichtung zur Festlegung an dem Montageteil geführt sind.

Schließlich kann gemäß einer weiteren Ausführungsform auch eine flexible Anordnung eines Scharnierteils ohne Festlegung durch Schrauben oder dergleichen durch eine Klemmeinrichtung möglich sein. Hierzu ist auf dem Montageteil einerseits eine schräg stehende Lasche und andererseits ein Bolzen mit einer umlaufenden Nut vorgesehen, in die ein horizontales Arretiermittel nach dem Festlegen des Scharnierteils eingreifen kann. Die Lasche selbst greift im montierten Zustand in eine entsprechende Öffnung des Scharnierteils ein und legt das Scharnierteil zunächst fest. Die Arretierung selbst erfolgt dann am Arretierbolzen.

Erfindungswesentlich ist also, dass das Montageteil eine unterschiedliche Anzahl von Montagemitteln am proximalen Ende aufweisen kann, um mit einem jeweiligen Scharnierteil so zusammenzuwirken, dass dieses drehfest an der Platte mit Hilfe des Montageteils angeordnet werden kann.

Für die Herstellung eines Langlochs wird eine Langlochfräsung mit einer Diamantfräse vorgenommen. Hierdurch entsteht im Glas eine längliche Öffnung, wobei die beiden Enden halbkreisförmig entsprechend dem Radius des Bohrers ausgebildet sind. Üblicherweise wird bei einem 8 bis 12 mm dicken Glas ein Loch mit einer Tiefe von 5-6 mm gebohrt, in das anschließend ein Hinterschnitt eingebracht wird, der sich zentral von der Mitte des Langlochs seitlich nach außen erstreckt. Ist das Langloch beispielsweise 5 mm breit, so hat der Hinterschnitt einen Radius von 9-10 mm, das heißt, ca. 2 mm ragen als Hinterschnitt über die Breite des Langlochs hinaus.

Die Breite bzw. Kontur des Montageteils entspricht der Breite des Langlochs bzw. der Kontur der Plattenbohrung, während die Länge des Montageteils der Langlochlänge entspricht. Die Dicke des Montageteils entspricht zumindest der Tiefe des Bohrung mit der Folge, dass das Montageteil nach dem Einsetzen in das Langloch oder ein entsprechend erfindungsgemäß ausgebildetes Loch im wesentlichen formschlüssig bereits durch das Einsetzen fixiert ist. Die Festlegung erfolgt dann durch das Fixierteil.

Als Material für das Montageteil kommen sämtliche metallischen Materialien, wie Eisen, Edelstahl, Bronzen oder dergleichen in Frage, wie sie beim Scharnierbau eingesetzt werden.

Gemäß einer bevorzugten Ausführungsform kann die gesamte Montageanordnung in der Bohrung mittels eines Klebers fixiert werden, der sämtliche Zwischenräume zwischen der mineralischen Platte und den Montageteilen ausfüllt. Dies führt zu einem vollständigen Formschluss zwischen der mineralischen Platte einerseits und den Montageteilen andererseits in der hinterschnittenen Bohrung. Demzufolge ist also der gesamte Raum in der hinterschnittenen Bohrung durch den Kleber und die Montageteile ausgefüllt.

Als Kleber können schnell aushärtende Ein- und Zweikomponenten-Kleber eingesetzt werden, beispielsweise auf Epoxid- und PUR-Basis. Diese Klebstoffe können vorteilhafterweise als UV-aushärtende Klebstoffe ausgebildet sein.

Der Einsatz von Klebstoffen für derartige Beschlagteile in einer Sacklochbohrung einer Glasplatte hat sich als insofern als vorteilhaft herausgestellt, als dadurch im Glas vorhandene Mikrorisse, die auf den Fräsvorgang zurückzuführen sind, gefüllt und verschlossen werden. Ausreißversuche mit montierten Montageteilen in einer Glasplatte mit Hinterschnitt haben gezeigt, dass die Ausreißfestigkeit in axialer Richtung durch den Einsatz von Klebstoffen um bis zu 30 % verbessert werden kann. Dies hat zur Folge, dass die Haltefestigkeit einer Schamieranordnung, die auf einem Montageteil montiert und in einer Hinterschnittanordnung in einer Glasplatte mit einem Kleber fixiert ist, erheblich verbessert werden kann.

Andererseits kann auch anstelle eines Klebstoffs eine napfförmige Kunststofffolie in die Plattenbohrung eingesetzt werden, die die Kontur und Tiefe der Plattenbohrung aufweist und letztere im Wesentlichen auskleidet. Sie kommt bei der Montage zwischen der Wand und dem Boden der Bohrung und dem Montageteil zu liegen. Insofern sind das Montageteil und die Folie sowie die Bohrung zueinander passgenau.

Weitere Einzelheiten und Merkmale sind nachstehend an mehreren Beispielen erläutert.

Es zeigen:
- Fig. 1: eine erste Ausführungsform eines Montageteils mit einer Glasplatte und einem Scharnierteil in Explosionsdarstellung,
- Fig. 2: die Anordnung gemäß Fig. 1 in der Seitenansicht,
- Fig. 3: eine Schnittansicht der Anordnung von Fig. 2, entlang der Linie B-B,
- Fig. 4: eine zweite Anordnung in perspektivischer Explosionsansicht,
- Fig. 5: einen Vertikalschnitt durch die Anordnung gemäß Fig. 4 im montierten Zustand,
- Fig. 6: eine dritte Anordnung in perspektivischer Explosionsansicht,
- Fig. 7: einen Vertikalschnitt durch die Anordnung gemäß Fig. 6 im montierten Zustand,
- Fig. 8: eine vierte Ausführungsform mit einem Montageteil und einem Scharnierteil in Explosionsdarstellung mit einer Platte,
- Fig. 9: eine Seitenansicht der Ausführungsform gemäß Fig. 8,
- Fig. 10: eine Schnittansicht der Anordnung gemäß Fig. 9 entlang der Linie B-B,
- Fig. 11: eine Schnittansicht der Ausführungsform gemäß Fig. 9 gemäß der Linie A- A und
- Fig. 12: eine weitere Ausführungsform in der Anordnung ähnlich wie Fig. 8 in Explosionsansicht.

In Fig. 1 bis 3 ist eine Anordnung 10 zur Befestigung eines Scharnierteils 12 auf einer Glasplatte 14 mittels eines Montageteils 16 gezeigt.

Die Glasplatte 14 weist eine Langlochbohrung 18 auf, die bis zum Boden 20 der Platte geführt ist. Im Bereich des Bodens 20 weist die Langlochbohrung 18 einen Hinterschnittbereich 22 auf.

Das Montageteil 16 weist die Kontur 24 der Langlochbohrung 18 auf und ist zu diesem passgenau. Des weiteren ist in dem Montageteil 16 eine Zentralbohrung 26 vorgesehen.

Benachbart zu der Zentralbohrung 26 sind Montagebohrungen 28 in dem Montageteil 16 eingelassen, deren Funktion nachstehend erläutert wird.

Schließlich weist das Montageteil 16 im Bodenbereich eine längliche Ausnehmung 30 auf, die die Scheibe 32 eines Fixierteils 34 aufnimmt. Dieses Fixierteil 34 weist einen Bolzen 36 auf, der sich durch die Zentralbohrung 26 erstreckt und an seinem oberen Ende eine umlaufende Nut 38 besitzt, die im montierten Zustand oberhalb des Montageteils 16 angeordnet ist.

Die Scheibe 32 hat eine ovale Ausbildung derart, dass ihre Schmalseite etwa der Breite des Montageteils 16 entspricht, so dass das Montageteil 16 zusammen mit der Scheibe 32 im Montagezustand in das Langloch 18 eingesetzt werden kann. Andererseits weist die Scheibe 32 im 90°-Winkel hierzu eine Erstreckung auf, die breiter ist als die Breite des Langlochs 18. Mit diesem Scheibenteil erstreckt sich die Scheibe 32 in den Hinterschnittbereich 22, wie dies aus Fig. 3 im fixierten Zustand ersichtlich ist. Um dieses Montageteil 16 in der Langlochbohrung 18 zu sichern, ist weiterhin ein Sicherungsring 40 vorgesehen, der im montierten Zustand in die Nut 38 eingreift und die Montageanordnung gegen ein Herausfallen aus der Langlochbohrung 18 sichert.

Um die ovale Scheibe 32 vom Montagezustand in den Fixierzustand zu überführen, weist der Bolzen 36 an seinem proximalen Ende einen Innenmehrkant 42 auf, vorzugsweise zur Aufnahme eines Sechskantschlüssels, mit der die Fixiereinheit 34 bei Drehung um 90° in den Fixierzustand überführt werden kann.

Das Scharnierteil 12 weist zwei Bohrungen 44 auf, die von zwei Schrauben 46 durchsetzt werden, die wiederum in den Montagebohrungen 28 die Scharniereinheit 12 festlegen. Vorteilhafter Weise ist zwischen der Scharniere 12 und der Glasplatte 14 noch eine Klebefolie 48 vorgesehen, die als Dämpfungsmittel zwischen dem metallischen Scharnierteil 12 und der Glasplatte 14 dient.

In Fig. 4 und 5 ist eine zweite Anordnung 50 dargestellt, die in ähnlicher Weise wie die Anordnung 10 über eine Langlochbohrung 18 mit Boden 20 und Hinterschnittbereich 22 verfügt. Auch die Fixiereinheit 34 mit dem Bolzen 36, der ovalen Scheibe 32, der Nut 38 und dem Sicherungsring 40 ist identisch. Insofern gleicht auch diese Funktion derjenigen der Anordnung 10.

Andererseits weist die Anordnung 50 ein unterschiedliches zweites Montageteil 52 auf, das in gleicher Weise wie das erste Montageteil 16 eine Zentralbohrung 54 aufweist. Desgleichen ist auf der Unterseite eine längliche Ausnehmung 56 vorgesehen, die die gleiche Funktion wie die längliche Ausnehmung 30 des ersten Montageteils 16 besitzt.

Zur Montage des Scharnierteils 12 ist auf der Oberseite des Montageteils 52 jeweils am Ende ein Montagebolzen 58 und 60 vorgesehen, dessen Form sich der Außenkontur des Langlochs anpasst, während zwischen den beiden Montagebolzen zur Montage der Fixiereinheit 34 eine Zentralausnehmung 62 vorgesehen ist. Die beiden Montagebolzen 58/60 erstrecken sich, wie aus Fig. 5 ersichtlich ist, in Ausnehmungen 64 in der Schamiereinheit 12, die die beiden Montagebolzen 58 und 60 formschlüssig aufnehmen. Zur Fixierung der Schamiereinheit ist eine seitliche Bohrung 66 in der Schamiereinheit vorgesehen, die mit einer Madenschraube 68 durchsetzt wird, um das Scharnierteil 12 am Montageteil 52 zu fixieren.

In Fig. 6 und 7 ist eine dritte Anordnung 70 dargestellt, die ebenfalls eine Langlochbohrung 18 in der Glasplatte aufweist. Insofern wird auf die vorherige Beschreibung verwiesen. Das gleiche gilt für die Fixiereinheit 34, die mit der vorstehenden Fixiereinheit identisch ist. Infolgedessen fixiert diese Fixiereinheit 34 das dritte Montageteil 72 im Langloch 18.

Dieses Montageteil 72 hat auf der Oberseite Montagehilfsmittel in Form eines Montagebolzens 74 und einer Montagelasche 76, die an den jeweiligen Enden des Montageteils 72 auf der Oberseite befestigt sind. Diese Montageteile dienen, wie aus Fig. 6 und 7 ersichtlich ist, zur Schnellbefestigung eines Scharnierteils 78, wobei die Montagelasche 76 in eine Öffnung 80 des Scharnierteils 78 eingreift und sich schräg an den Rand der Öffnung 80 anlegt. Gegen seitliche Verschiebung wird das Scharnierteil 78 durch den Montagebolzen 74 gesichert, der eine zweite Öffnung 82 des Scharnierteils 78 durchsetzt. Am oberen Ende ist der Montagebolzen 74 mit einer umlaufenden Nut 84 versehen, in die eine Sicherungsplatte 86 sichernd eingreift, die mit einer Feder 88 permanent gegen die Nut 84 gedrückt wird. Diese Feder 88 stützt sich am Rand des Scharnierteils 78 ab und fixiert somit die gesamte Anordnung in axialer Hinsicht. Durch Zurückziehen der Sicherungsplatte 76 kann der Sicherungszustand aufgehoben werden, so dass das Scharnierteil 78 nach Art eines Schnellspanners entfernt werden kann.

In Fig. 8-11 ist eine vierte Anordnung 120 zur Befestigung von Scharnierteilen dargestellt, die sich weitgehend an die Anordnungen 1-3 anlehnt, d. h., sie verfügt über ein Montageteil 122, das im Querschnitt eine quadratische Struktur mit gerundeten Kanten aufweist. In gleicher quadratischer Struktur ist die quadratische Bohrung 124 in der Glasplatte 14 ausgebildet.

Wie aus Figur 10 und 11 ersichtlich ist, weist die Bohrung 124 einen kreisrunden Hinterschnittbereich 126 auf, an den sich der Boden 128 anschließt. Die Fixiereinheit 130 ist in ähnlicher Weise wie die Fixiereinheit 34 ausgebildet, d. h., sie weist eine quadratische Scheibe 132 an ihrem distalen Ende auf, die mit der quadratischen Struktur des Montageteils 122 im nicht-montierten Zustand deckungsgleich ist. Diese Scheibe 132 ist an dem Montagebolzen 134 befestigt, der an seinem proximalen Ende eine umlaufende Nut 136 zum Eingriff für eine Sicherungsscheibe 138 aufweist. Im montierten Zustand durchsetzt der Montagebolzen 134 eine Zentralbohrung 140 in dem Montageteil 122. Schließlich weist der Montagebolzen 134 auf seiner Oberseite einen Innenkant 142 auf, der einen Innenkantschlüssel aufnehmen kann.

Die Montage der Anordnung 120 erfolgt derart, dass die Fixiereinheit 130 samt Montageteil 122 in die quadratische Bohrung 124 eingeführt wird. Anschließend wird um eine Vierteldrehung die Fixiereinheit 130 und damit die quadratische Scheibe 132, wie aus Figur 13 ersichtlich ist, in den Hinterschnittbereich 126 überführt, so dass die Anordnung 120 nunmehr fest in der Glasplatte 14 verankert ist.

Des Weiteren ist in Fig. 11 eine Kunststoffschicht 144 gezeigt, die den Zwischenraum zwischen der Bohrung 124 und dem Montageteil 122 sowie der Scheibe 132 in der Bohrung 124 auskleidet und somit im montierten Zustand praktisch sämtliche Zwischenräume zwischen diesen Teilen ausfüllt. Diese Kunststoffschicht 144 kann als in situ ausgehärtete Klebstoffschicht oder aber auch als napfförmige Folie ausgebildet sein.

Die vierte Anordnung 120 ist wiederum mit Montagehilfsmitteln für Scharnierteile oder dergleichen ausgestattet, die in den vorstehenden Ausfiihrungsformen der Anordnung 1-3 beschrieben und gezeigt sind. Hierauf wird Bezug genommen.

In Figur 12 ist eine fünfte Anordnung 150 zur Befestigung von Scharnierteilen gezeigt, die sich im wesentlichen strukturmäßig an die vierte Anordnung anlehnt, die in den Figuren 8 bis 11 gezeigt ist. Anstelle einer quadratischen Ausnehmung in der Glasplatte 14 ist eine Bohrung 152 vorgesehen, die eine polygone Struktur in Dreiecksform gemäß DIN 32711 aufweist, d. h., die Dreiecksform ist nicht nur an den Ecken abgerundet, sondern vielmehr auch an den Grundlinien gekrümmt ausgebildet. Der Hinterschnitt 154 ist dagegen kreisrund ausgebildet, so dass die polygone Scheibe 156 des Fixierteils 158 nach Drehen des Montagebolzens 160 mittels des Innenkants 162 nach dem Montieren in die fixierte Form überführt werden kann. Das Montageteil 164 selbst weist im distalen Bereich einen polygonen Querschnitt auf, der passgenau zur polygonen Bohrung 152 ist. Im oberen Bereich ist das Montageteil 164 mit einem kreisförmigen Bund ausgebildet, der sich bei der Montage auf der Oberfläche der Glasplatte 114 abstützt. Im übrigen ist wiederum ein Sicherungsring 170 vorgesehen, der in eine entsprechende Nut 172 des Fixierteils 158 eingreift.

Wesentlich an dieser Ausführung gemäß Figur 12 ist, dass sie verdrehfest durch die polygone Ausnehmung 152 und die entsprechende polygone Struktur 166 des Montageteils 164 festgelegt ist.

Im übrigen weist auch dieses Montageteil 164 auf seiner Oberfläche die üblichen Montagehilfsmittel auf, wie sie in den Anordnungen 1 bis 3 dargestellt und beschrieben sind, worauf Bezug genommen wird.

## Patentansprüche

1. Anordnung mit einer Platte, insbesondere Glasplatte (14), und mit wenigstens einem Montageteil (16; 52; 72; 122), wobei die Platte wenigstens eine Bohrung (18; 124) aufweist, in der das Montageteil (16; 52; 72; 122) drehsicher eingesetzt ist, wobei das Montageteil (16; 52; 72; 122) und die Bohrung (18; 124) eine von der kreisrunden Form abweichende, zueinander komplementäre Kontur aufweisen, und das Montageteil (16; 52; 72; 122) ein Fixierteil (34; 130) zur Festlegung in der Bohrung (18; 124) und Montagemittel (28; 46; 58; 60; 68; 74; 76) zur Festlegung einer Schamiereinrichtung (12) aufweist, **dadurch gekennzeichnet, dass** die Bohrung (18; 124) als Sackloch ausgebildet ist und einen Hinterschnittbereich (22; 126) aufweist, die Kontur des Montageteils (16; 52; 72; 122) und der Bohrung (18; 124) der Platte (14) rechteckig, quadratisch oder polygon ist und das Fixierteil (34; 130) einen Bolzen (36; 134) mit einer am distalen Ende angeordneten Fixierscheibe (32; 132) aufweist und in der Montagestellung zusammen mit dem Montageteil (16; 52; 72; 122) in die Bohrung (18; 124) eingesetzt ist, wobei die Kontur der Fixierscheibe (32; 132) so ausgebildet ist, dass sie in der Fixierstellung in den Hinterschnittbereich (22; 126) der Bohrung (18; 124) eingreift, wodurch das Montageteil (16; 52; 72; 122) gegen axiales Heraufziehen aus der Bohrung (18; 124) fixiert ist, und der Bolzen (36; 134) eine Zentralbohrung (26; 54; 140) in dem Montageteil (16; 52; 72; 122) durchsetzt und am proximalen Ende Festlegungsmittel (38; 40; 136; 138) gegen das Montageteil (16; 52; 72; 122) aufweist.

2. Anordnung nach Anspruch 1, **dadurch gekennzeichnet, dass** der proximale Endbereich des Bolzens (36; 134) eine umlaufende Nut (38) aufweist, in die ein Sicherungsring (40) einschiebbar ist, wodurch der Bolzen (36; 134) gegen das Montageteil (16; 52; 72; 122) axial festlegbar ist.

3. Anordnung nach Anspruch 1 oder 2, **dadurch gekennzeichnet, dass** das Montageteil (16; 52; 72; 92; 122) in der Bohrung (18) mit einer Kunststoffschicht zusätzlich fixiert ist.

## Claims

1. Arrangement having a plate, in particular a glass plate (14), and having at least one mounting element (16; 52; 72; 122), wherein the plate has at least one bore (18; 124) into which the mounting element (16; 52; 72; 122) is inserted in a twist-proof manner, wherein the mounting element (16; 52; 72; 122) and the bore (18; 124) have a mutually complementary contour which deviates from the circular shape, and the mounting element (16; 52; 72; 122) has a securing element (34; 130) for fixing in the bore (18; 124) and mounting means (28; 46; 58; 60; 68; 74; 76) for fixing a hinge unit (12), **characterized in that** the bore (18; 124) is configured as a blind hole and has an undercut region (22; 126), that the contour of the mounting element (16; 52; 72; 122) and of the bore (18; 124) of the plate (14) is rectangular, square, or polygonal, and that the securing element (34; 130) has a bolt (36; 134), having a securing disc (32; 132) which is arranged at the distal end, and said securing element (34; 130), in the mounting position, is inserted together with the mounting element (16; 52; 72; 122) into the bore (18; 124), wherein the contour of the securing disc (32; 132) is configured such that, in the securing position, it engages in the undercut region (22; 126) of the bore (18; 124), on account of which the mounting element (16; 52; 72; 122) is secured against axial extraction from the bore (18; 124) and the bolt (36; 134) penetrates a central bore (26; 54; 140) in the mounting element (16; 52; 72; 122) and, at the proximal end, has fixing means (38; 40; 136; 138) in relation to the mounting element (16; 52; 72; 122).

2. Arrangement according to Claim 1, **characterized in that** the proximal end region of the bolt (36; 134) has an encircling groove (38) into which a securing ring (40) is insertable, on account of which the bolt (36; 134) is axially fixable in relation to the mounting element (16; 52; 72; 122).

3. Arrangement according to Claim 1 or 2, **characterized in that** the mounting element (16; 52; 72; 92; 122) is additionally fixed in the bore (18) by means of a plastic layer.

## Revendications

1. Arrangement comprenant un panneau, en particulier un panneau en verre (14), et comprenant au moins une partie de montage (16 ; 52 ; 72 ; 122), le panneau comprenant au moins un alésage (18 ; 124) dans lequel la partie de montage (16 ; 52 ; 72 ; 122) est insérée de manière bloquée en rotation, la partie de montage (16 ; 52 ; 72 ; 122) et l'alésage (18 ; 124) présentant des contours complémentaires l'un de l'autre et différant de la forme circulaire, et la partie de montage (16 ; 52 ; 72 ; 122) comprenant une partie de fixation (34 ; 130) pour la fixation dans l'alésage (18 ; 124) et des moyens de montage (28 ; 46 ; 58 ; 60 ; 68 ; 74 ; 76) pour la fixation d'un dispositif de charnière (12), **caractérisé en ce que** l'alésage (18 ; 124) est réalisé sous forme de trou borgne et comprend une région de contre-dépouille (22 ; 126), le contour de la partie de montage (16 ; 52 ; 72 ; 122) et de l'alésage (18 ; 124) du panneau (14) est rectangulaire, carré ou polygonal et la partie de fixation (34 ; 130) comprend une cheville (36 ; 134) pourvue d'une rondelle de fixation (32 ; 132) disposée à l'extrémité distale et, dans la position de montage, est insérée conjointement avec la partie de montage (16 ; 52 ; 72 ; 122) dans l'alésage (18 ; 124), le contour de la rondelle de fixation (32 ; 132) étant réalisé de telle sorte que celle-ci vienne en prise, dans la position de fixation, dans la région de contre-dépouille (22 ; 126) de l'alésage (18 ; 124), de sorte que la partie de montage (16 ; 52 ; 72 ; 122) soit fixée de manière à empêcher son retrait axial hors de l'alésage (18 ; 124), et la cheville (36 ; 134) traversant un alésage central (26 ; 54 ; 140) dans la partie de montage (16 ; 52 ; 72 ; 122) et comprenant, à l'extrémité proximale, des moyens de fixation (38 ; 40 ; 136 ; 138) contre la partie de montage (16 ; 52 ; 72 ; 122).

2. Arrangement selon la revendication 1, **caractérisé en ce que** la région d'extrémité proximale de la cheville (36 ; 134) comprend une rainure périphérique (38) dans laquelle peut être introduite une bague de fixation (40), de sorte que la cheville (36 ; 134) puisse être fixée axialement contre la partie de montage (16 ; 52 ; 72 ; 122).

3. Arrangement selon la revendication 1 ou 2, **caractérisé en ce que** la partie de montage (16 ; 52 ; 72 ; 92 ; 122) est en outre fixée dans l'alésage (18) à l'aide d'une couche de matière plastique.
